# EUROPÄISCHE PATENTSCHRIFT

(11) **EP 2 255 114 B1**
(45) Veröffentlichungstag und Bekanntmachung des Hinweises auf die Patenterteilung: **24.07.2013**
(21) Anmeldenummer: 09723202.9
(22) Anmeldetag: 26.01.2009
(51) Int. Cl.: F02D 41/20, F01L 9/04

(54) **VERFAHREN ZUR PRELLUNTERDRÜCKUNG EINES DURCH EINEN PIEZOAKTOR GESCHALTETEN VENTILS**
METHOD FOR BOUNCE SUPPRESSION OF A VALVE SWITCHED BY A PIEZO ACTUATOR
PROCÉDÉ POUR EMPÊCHER LES CHOCS D UNE SOUPAPE COMMANDÉE À L AIDE D UN ACTIONNEUR PIÉZOÉLECTRIQUE

(30) Priorität: 18.03.2008 DE 102008000731; 15.07.2008 DE 102008040412
(43) Veröffentlichungstag der Anmeldung: 01.12.2010
(73) Patentinhaber: Robert Bosch GmbH, 70442 Stuttgart (DE)
(72) Erfinder: CHASSAGNOUX, Violaine, 70469 Stuttgart (DE); SCHUERG, Stefan, 71636 Ludwigsburg (DE); STOECKLEIN, Wolfgang, 71332 Waiblingen (DE)
(86) Internationale Anmeldenummer: PCT/EP2009/050849
(87) Internationale Veröffentlichungsnummer: WO 2009/115360

(56) Entgegenhaltungen:
- EP-A- 0 995 899
- EP-A- 1 199 446
- WO-A-01/53662
- WO-A-2006/069750
- DE-A1- 19 921 456
- DE-A1-102004 015 002
- US-A- 4 593 658

## Beschreibung

### TECHNISCHES GEBIET

Die Erfindung betrifft ein Verfahren zur Prellunterdrückung eines durch einen Piezoaktor betriebenen Ventilglieds während der Schließphase in einem Verbrennungsmotor und eine korrespondierende Vorrichtung zur Durchführung des Verfahrens.

### STAND DER TECHNIK

In Verbrennungsmotoren, insbesondere in Otto- und Dieselmotoren, steuern Ventile die Zu- und Abfuhr der Verbrennungsgase, wobei die Ventilöffnungs- und - schließzeiten einen erheblichen Einfluss auf die Leistung, den Kraftstoffverbrauch, auf die schadstoffarme Verbrennung und auf die Laufeigenschaften des Verbrennungsmotors bei vorgegebener Drehzahl haben. Diese Ventile sind üblicher Weise als Tellerventile ausgebildet, wobei im geschlossenen Zustand des Ventils ein Ventilglied mit seinem Ventilteller in einem Ventilsitz passgenau und abdichtend aufgenommen ist. Zum Öffnen des Ventils wird der Ventilteller vom Ventilsitz abgehoben und dabei öffnet sich ein Ringspalt, durch welchen die Verbrennungsgase strömen können. Angetrieben wird das Tellerventil über die Ventilspindel, die Teil des Ventilglieds ist. Um die Ventile zu öffnen und zu schließen, werden in modernen Motoren Piezoaktoren eingesetzt, die mit hoher Geschwindigkeit ein Ventil öffnen und wieder schließen. Insbesondere beim schnellen Schließen des Tellerventils prallt der Ventilteller in den Ventilsitz, wobei die Dichtflächen der beiden Elemente aufeinander stoßen. Bei höheren Schließgeschwindigkeiten führt der Aufprall des Ventiltellers auf den Ventilsitz zu einem elastischen Stoß, wodurch das Tellerventil nicht schlagartig schließt, sondern nach dem ersten Schließen mehrfach geringfügig öffnet und erneut schließt. Dieses Aufprallen beeinträchtigt die Präzision des Schließvorganges und beeinflusst damit die oben erwähnten Eigenschaften des Verbrennungsmotors in unerwünschter Weise. Des Weiteren führt das Aufprallen des Ventiltellers auf den Ventilsitz zu einem schnelleren Materialverschleiß. Insbesondere das Auslassventil eines Verbrennungsmotors ist besonders korrosiven Bedingungen ausgesetzt, weil die Dichtflächen am Ventilteller und am Ventilsitz den hohen Temperaturen und den korrosiven Wirkungen der heißen und abgebrannten Verbrennungsgase ausgesetzt sind.

Die EP 0 995 899 A2 beschreibt ein Verfahren zur Unterdrückung von Schwingungen in einem Piezoaktors eines Verbrennungsmotors. Hierzu wird der Entladevorgang des Piezoaktor nach einer teilweise Entladung unterbrochen.

Die DE 199 21456 A1 beschreibt ein Verfahren und eine Vorrichtung zur Ansteuerung eines piezoelektrischen Aktors. Der Aktor wird zuerst nur bis zu einem Teilhub umgeladen. Anschließend erfolgt die vollständige Umladung mit einer veränderten Steigung.

### OFFENBARUNG DER ERFINDUNG

Die Erfindung stellt Verfahren zur Prellunterdrückung eines durch einen Piezoaktor betriebenen Ventilglieds während der Schließphase in einem Verbrennungsmotor und eine korrespondierende Vorrichtung zur Durchführung des Verfahrens zur Verfügung.

Erfindungsgemäß wird der Piezoaktor elektronisch so gesteuert, dass dieser während des Schließvorgangs zunächst die kinetische Energie des Ventilgliedes kurz vor dem Aufprall aufnimmt, sich dabei selbst verformt, Ladung im Innern erzeugt und damit seine Rückstellkraft erhöht. Noch bevor der Piezoaktor in die elastische Rückstoßphase übergeht, wird die im Innern des Piezoaktors aufgebaute Ladung abgeführt, so dass das Ventilglied letztlich durch einen unelastischen Stoß beim Aufprall gedämpft und mit geringerer kinetischer Energie in den Ventilsitz geführt wird, wo der Ventilteller dann ohne die unerwünscht Prallbewegung verbleibt.

Das erfindungsgemäße Verfahren während der Schließphase des Ventils umfasst die Schritte: teilweises Entladen des Piezoaktors, wodurch das Ventilglied noch vor Erreichen des Ventilsitzes gebremst wird, Unterbrechen der Entladung des Piezoaktors, wodurch der Piezoaktor durch das Ventilglied gestaucht wird und elektrische Ladung aufbaut, erneutes Entladen des Piezoaktors, wobei im Piezoaktor verbliebene Restladung nach teilweisem Entladen und während der Ladungsunterbrechung aufgebaute Ladung zumindest teilweise abgeführt wird, Einstellen des Zeitpunktes der Unterbrechung nach teilweiser Entladung durch die Regelvorrichtung, dass die Unterbrechung so spät stattfindet, dass die nach Unterbrechung auftretende Stauchung des Piezoaktors so gering ist, dass der damit einhergehende Ladungsaufbau einen vorgegebenen Wert unterschreitet, Einstellen des Zeitpunktes der erneuten Entladung durch eine Regelvorrichtung, dass die erneute Entladung so spät stattfindet, dass sich die durch Stauchung aufgebaute Ladung des Piezoaktors über einen vorgegebenen Zeitintervall nicht ändert, darauf folgend Verstellen des Zeitpunkts der Unterbrechung nach teilweiser Entladung bis dieser zeitlich so weit nach vorne verschoben ist, das der Ladungsaufbau einen vorgegeben Wert erreicht oder überschreitet, und darauf folgend Verstellen des Zeitpunkts der erneuten Entladung bis dieser so weit nach vorne verschoben ist, das sich die durch Stauchung aufgebaute Ladung des Piezoaktors über innerhalb eines vorgegebenen Zeitintervalls um einen vorgegebenen Betrag ändert. Das erfindungsgemäße Verfahren zur Prellunterdrückung eines durch einen Piezoaktor betriebenen Ventilglieds während der Schließphase in einem Verbrennungsmotor beinhaltet also eine Unterbrechung des Entladevorgangs des Piezoaktors beim Schließen des Ventils, wobei die Wahl der Zeitpunkte des Starts der Unterbrechung und des Endes der Unterbrechung maßgeblich für die optimale Prellunterdrückung sind.

In Ausgestaltung der Erfindung ist es alternativ möglich, den Vorgang innerhalb eines Ventilschließzyklus ein- bis mehrfach zu wiederholen, wodurch das Ventilglied stotternd in den Ventilsitz zurückgeführt wird. Dabei wird jeder Entladungsvorgang kontrolliert unterbrochen. In den jeweiligen Unterbrechungszeiten weist das Ventilglied eine durch den Unterbrechungszeitraum bestimmte Schließgeschwindigkeit auf und diese Geschwindigkeit sowie die Masse des Ventilglieds bestimmen die kinetische Energie des Ventilgliedes. Ab dem Zeitpunkt der Unterbrechung wird das Ventilglied, das direkt oder Indirekt kraftschlüssig mit dem Piezoaktor verbunden ist, über die elastische Wirkung des Piezoaktors gebremst. Beim Bremsen wird der Piezoaktor durch den Impuls des Ventilgliedes verformt und dabei baut der Piezokristall im Piezoaktor eine Ladespannung auf, welche die Rückstellkraft des Piezokristalls erhöht. Noch bevor der Piezokristall selbst in eine Rückschwingung gerät und damit selbst als Prallfläche statt des Ventilsitzes dient, wird die im Piezoaktor aufgebaute Ladung entladen. Der durch die kinetische Energie des Ventilgliedes mechanisch gespannte Piezoaktor verliert durch die Entladung seine Rückstellkraft, wodurch die elastische Rückschwingung nicht eintritt. Insofern wirkt der Piezoaktor beim Unterbrechen der Entladung wie ein plastisches Prall kissen, in welchem die kinetische Energie in Verformungsenergie umgewandelt und abgeführt wird.

### KURZE BESCHREIBUNG DER ZEICHNUNGEN

Die Erfindung wird anhand der beiliegenden Figuren näher erläutert.
Es zeigen:
- Figur 1.1: ein Diagramm des Ladespannungsverlaufes eines ungedämpften Piezoaktors über einen Ventilzyklus,
- Figur 1.2: ein Diagramm des Lade- und Entladestroms eines ungedämpften Piezoaktors über denselben Ventilzyklus,
- Figur 1.3: ein Diagramm des Ventilhubs des ungedämpften Piezoaktors über denselben Ventilzyklus,
- Figur 2.1: ein Diagramm des Ladespannungsverlaufes eines Piezoaktors mit dem erfindungsgemäßen Verfahren zur Prallunterdrückung,
- Figur 2.2: ein Diagramm des Lade- und Entladestroms eines Piezoaktors über den Ventilzyklus nach Figur 2.1,
- Figur 2.3: ein Diagramm des erfindungsgemäß prallunterdrückten Ventilhubes,
- Figur 3.1 bi 3.6: ein Diagramm zur Verdeutlichung der automatischen Einstellung der Entladeunterbrechungszeiten,
- Figur 4: ein Blockschaltbild einer einfachen Vorrichtung zum Laden und erfindungsgemäßen Entladen eines Piezoaktors, und
- Figur 5: ein Blockschaltbild einer Regelvorrichtung als weitere Ausgestaltung der Vorrichtung gemäß Figur 4.

### BESCHREIBUNG DER AUSFÜHRUNGSBEISPIELE

In Figur 1 ist ein Diagramm des zeitlichen Verlaufes der Ladespannung U_{P} eines Piezoaktors über einen Ventilzyklus Z entlang der Zeit t dargestellt. Angefangen an Zeitpunkt a im Diagramm in Figur 1.3, an welchem der Piezoaktor nicht geladen ist und das Ventil schließt, der Ventilhub hᵥ zum Zeitpunkt a also null beträgt, beginnt der Ladestrom I_{P} gemäß dem Diagramm in Figur 1.2 zu fließen. Ladestrom I_{P} fließt mit konstantem Strom von Zeitpunkt a bis Zeitpunkt b. Innerhalb dieses Zeitintervalls α-b baut der Piezoaktor die Ladespannung U_{P} an Zeitpunkt b im Diagramm in Figur 1.1 auf. Durch die ungebremste Ausdehnung und durch die mit dem Piezoaktor kraftschlüssig verbundenen Massen, schwingt das Ventilglied gemäß Diagramm in Figur 1.3 noch um den Öffnungspunkt zum Zeitpunkt b und kurz danach hin- und her. Diese mechanische Schwingung spiegelt sich in der Ladespannung Up in dem Ladespannungsdiagramm in Figur 1.1 wider. Das nun geöffnete Ventil verharrt in der offenen Position von Zeitpunkt b bis Zeitpunkt c. Innerhalb dieses Zeitintervalls b-c ändert sich weder der Ventilhub hᵥ, noch die Ladespannung U_{P} noch der Lade- und Entladestrom I_{P}, abgesehen von den eingangs erwähnten geringfügigen mechanischen Schwingungen des Ventilhubs hᵥ und der dazu korrespondierenden Ladespannung U_{P}. Bei Zeitpunkt c wird der Piezoaktor durch den negativen Stromimpuls I_{P} , der an Zeitpunkt c (Figur 1.2) einsetzt, von Zeitpunkt c bis Zeitpunkt d entladen. Innerhalb dieses Zeitintervalls c-d folgt der Ventilhub h_{V} der negativen Flanke in Figur 1.3 zwischen den Zeitpunkten c und d. Zum Zeitpunkt d trifft das Ventilglied gemäß Diagramm in Figur 1.3 auf Hubhöhe null, gleichbedeutend mit dem Aufprall des Ventiltellers in den Ventilsitz, wo es dann elastisch gegen die Rückstellkraft einer Ventilfeder oder des Piezoaktors zurückgestoßen wird und noch mehrfach aufprallt und wieder elastisch zurückgeworfen wird, bis diese Prallschwingung abgeebbt ist zum Zeitpunkt e im Diagramm in Figur 1.3. Diese nach dem Schließen stattfindende Prallschwingung spiegelt sich im Verlauf der Ladespannung U_{P} des Piezoaktors im Diagramm in Figur 1.1 wider. Diese Prallschwingung zwischen Zeitpunkt d und e nach Ende des Entladevorgangs zu unterdrücken, ist Gegenstand der vorliegenden Erfindung.

In den Figuren 2.1, 2.2 und 2.3 ist der korrespondierende Verlauf der Ladespannung U_{P} des Piezoaktors in Figur 2.1, der Verlauf des Entladestroms in Figur 2.2 und der Ventilhub hᵥ über einen Ventilzyklus Z dargestellt, wobei die Entladung des Piezoaktors erfindungsgemäß unterbrochen wird. Die Unterbrechung ist dargestellt auf der rechten Seite des Diagramms in Figur 2.2. Der Ventilzyklus beginnt bei Zeitpunkt f wie in den Figuren 1.1, 1.2 und 1.3 zum Zeitpunkt a und verläuft über Zeitpunkt g bis zum Zeitpunkt h. Hier unterscheidet sich der Zyklusteil f-g-h in den Figuren 2.1, 2.2 und 2.3 nicht vom Zyklusteil a-b-c in den Figuren 1.1, 1.2 und 1.3. Beginnend bei Zeitpunkt h beginnt der Entladevorgang des Piezoaktors durch einen ersten negativen Entladestromimpuls gemäß Diagramm in Figur 2.2 von Zeitpunkt h bis Zeitpunkt i. Innerhalb dieses Zeitintervalls h-i fällt gemäß Diagramm in Figur 2.1 die Ladespannung U_{P} des Piezoaktors auf ca. die Hälfte bis ein Drittel der maximalen Ladespannung ab. Korrespondierend dazu verringert sich der Ventilhub h_{V} in Figur 2.3 auf ebenfalls etwa die Hälfte bis ein Drittel des Maximalhubs. An dieser Stelle, zum Zeitpunkt i, wird der Entladestrom I_{P} (Figur 2.2) unterbrochen. In der Folge wird der Piezoaktor nicht weiter entladen und wird von nun an durch die kinetische Energie des Ventilglieds weiter verformt. Durch die Verformung, also die weitere Stauchung durch die gebremste Ventilgliedmasse, baut der Piezoaktor Ladung auf und erhöht seine Ladespannung U_{P} im Zeitintervall i-j (Figur 2.1). Diese Erhöhung der Ladespannung U_{P} erhöht die Rückstellkraft des Piezoaktors, wodurch das Ventilglied zunehmend stärker abgebremst wird. Der Piezoaktor nimmt also die kinetische Energie des Ventilglieds auf. Die Energieaufnahme ist begrenzt durch die Kapazität des Piezoaktors, also den maximal möglichen Ladungsaufbau innerhalb Piezoaktors. Reicht diese aus, das Ventilglied zunächst ganz zu stoppen, so würde an diesem Punkt die mechanische Spannung und die Ladung des Piezoaktors dazu führten, dass der Piezoaktor eine Rückschwingung unter Abbau der mechanischen Spannung und unter Abbau der inneren Ladung durchführt. Aber an exakt diesem Punkt, zu Zeitpunkt j, wird die innere Ladung des Piezoaktors durch einem erneuten Entladestromimpuls (Figur 2.2) im Zeitintervall j-k abgeführt, so dass die Rückschwingung unterbunden wird. Zwischen Zeitpunkt j und k wird das Ventilglied durch Entladen des Piezoaktors erneut zur Verringerung des Ventilhubs gebracht. Je nach Intensität dieser erneuten Beschleunigung oder noch restlicher in dem Ventilglied gebundener kinetischer Energie führt diese erneute Entladung und der erneute Rückhub zu einem sanfteren Aufprall des Ventiltellers in den Sitz, ohne dass es dadurch zu einem ein- oder mehrfachen Rückprall kommt.

In den Figuren 3.1, 3.2, 3.3, 3.4, 3.5 und 3.6 ist dargestellt, wie eine Vorrichtung zur Prellunterdrückung den richtigen Zeitpunkt der Unterbrechung des Ladevorganges und den richtigen Zeitpunkt zur erneuten Entladung des Piezoaktors findet. Figur 3.1 zeigt hierzu eine Diagrammschar vierer Verläufe der Ladespannung U_{P} des Piezoaktors, wobei Verlauf 1 in Figur 3.1 zum Entladediagramm in Figur 3.2 gehört, Verlauf 2 zu Entladediagramm in Figur 3.3, Verlauf 3 zu Entladediagramm in Figur 3.4 und Verlauf 4 zu Entladediagramm in Figur 3.5. Der zu den Verläufen korrespondierende Ventilhub ist im Diagramm in Figur 3.6 dargestellt.

Beginnend mit Verlauf 1 in Figur 3.1 startet der erste, noch nicht optimierte Entladevorgang an Zeitpunkt I und der Entladeimpuls dauert gemäß Figur 3.2 bis zum Zeitpunkt o. Durch diesen langen Entladeimpuls baut das Ventilglied eine hohe kinetische Energie auf und staucht den zum großen Teil entladenen Piezoaktor bis zur maximalen Stauchung und bis zum maximalen, von diesem Niveau der mechanischen Spannung des Piezoaktors aus möglichen Ladungsaufbau, korrespondierend zum Aufbau der Ladespannung U_{P}. Der erneute energieaufnehmende Ladungsaufbau ist aber zu gering, um die kinetische Energie des Ventilgliedes abzupuffern. Daher ist es notwendig, den ersten Entladeimpuls zu verkürzen, damit durch die am Ende des ersten Entladeimpuls noch mögliche Stauchung des Piezoaktors aufgebaute Ladung auf ein Mindestniveau angehoben wird. In diesem, nicht optimierten Entladevorgang nach Verlauf 1 in Figur 3.1 beginnt erst zum Zeitpunkt r ein neuer Entladeimpuls, durch welchen das sich die vorher auf einem zeitlich stabilen Niveau befindliche Ladespannung U_{P} abgebaut wird. Dieses Niveau im Zeitintervall p-r soll aber genau vermieden werden und wird daher von einer Regelelektronik detektiert und der erste Entladeimpuls wird darauf im nächsten Ventilzyklus verkürzt.

Beim nächsten Ventilzyklus beginnt der Entladevorgang erneut bei Zeitpunkt I, wird aber schon früher als zum Zeitpunkt o, nämlich an Zeitpunkt n unterbrochen. Der dann statt findende Ladungsaufbau in Verlauf 2 nach Zeitpunkt n ist entsprechend größer als nach Zeitpunkt o in Verlauf 1, weil der Piezoaktor noch genügende Kapazität zum Ladungsaufbau und zur mechanischen Stauchung aufweist. Danach stellen sich gleiche Verhältnisse unter Bildung eines zeitlichen Plateaus der Ladespannung U_{P} ein, wie im Verlauf 1 der Ladespannung U_{P}.

In einem noch späteren Ventilzyklus, das Entladediagramm ist in Figur 3.4 dargestellt, der Verlauf der Ladespannung U_{P} ist in Verlauf 3 in Figur 3.1 dargestellt, steigt die Ladespannung U_{P} beginnend an Zeitpunkt m bis zum Niveau in Zeitpunkt o in Figur 3.1, nachdem in Zeitpunkt o der Entladestrom unterbrochen wurde. Dieser Ladungsaufbau, repräsentiert durch Anstieg der Ladespannung U_{P} in Verlauf 3, ist nun hoch genug, um die im Ventilglied gebundene kinetische Energie aufzunehmen, wobei der Betrag der ausreichenden kinetischen Energie vorbestimmt ist und nicht aus dem Diagramm des Ladespannungsverlaufs selbst ableitbar ist.

Um die Ausbildung des zeitlich gleich bleibenden Niveaus zu unterdrücken, wird an dieser Stelle der zweite Entladeimpuls so weit nach vorne geschoben, dass direkt im Anschluss an den maximalen Aufbau der Ladespannung an Zeitpunkt o, Verlauf 4 in Figur 3.1 und Entladediagramm 3.5, die erneute Entladung des Piezoaktors beginnt und die Ladespannung U_{P} sofort wieder auf ein Minimum absenkt.

Während der Optimierungsphase unterscheiden sich die Verläufe der Ventilhübe hᵥ nicht stark voneinander. Jedoch unterscheidet sich die vom Piezoaktor aufgenommene Last. Bei der optimierten Entladung wird der Piezoaktor im elastischen Bereich belastet und wieder entlastet.

In Figur 4 ist schließlich eine erfindungsgemäße Vorrichtung 10 zur Entladung eines Piezoaktors P dargestellt, der einen Lade-/ Entladeschalter S₁ und einen Schalter S₂ zur Unterbrechung des Entladevorgangs aufweist. Während der Entladung des Piezoaktors P durch den Schalter S₁ unterbricht Schalter S₂ den Entladevorgang um den Aufprall des Ventilgliedes zu dämpfen. Alternativ ist es statt der Verwendung von zwei Schaltern S₁ und S₂ auch möglich, einen einzigen Schalter mit drei Zuständen zu verwenden, der in einem ersten Zustand den Piezoaktor P lädt, in einem zweiten Zustand hochohmig ist und in einem dritten Zustand den Piezoaktor P entlädt.

Wie in Figur 5 dargestellt, wird zur automatischen Einstellung der Zeiten des Entladestromimpulse in Ausgestaltung der Vorrichtung 10 eine Regelvorrichtung 20 verwendet, welche die Ladespannung des Piezoaktors P überwacht. Die Regelvorrichtung 20 zur Steuerung eines Piezoaktors P für ein Ventilglied in einem Verbrennungsmotor weist dazu folgende Komponenten auf: mindestens ein variables Zeitglied 21 zur Einstellung eines Zeitpunktes zur Unterbrechung des Entladevorgangs des Piezoaktors P, mindestens ein variables Zeitglied 22 zur Einstellung eines Zeitpunktes zur erneuten Entladung nach Unterbrechung der Entladung des Piezoaktors P, mindestens eine Vorrichtung 25 zur Messung der Ladungsspannung des Piezoaktors P, mindestens eine Vorrichtung 24 zur Speicherung der Messdaten und mindestens eine Vorrichtung 23 zur automatischen Variation der Zeitglieder.

Zur Einstellung der Entladestromzeiten detektiert die Regelvorrichtung 20 ein Ansteigen der Ladespannung des Piezoaktors P nach Unterbrechung des ersten Entladestroms und misst die Höhe des Ladespannungsanstiegs. Erst wenn die Höhe des Ladespannungsanstiegs einen vorbestimmten Wert erreicht oder übersteigt, dann regelt die Regelelektronik 20 den Zeitpunkt des erneuten Entladeimpulses, wobei die Regelvorrichtung 20 in diesem Fall eine zeitliche Plateauausbildung detektiert und solange den zweiten Entladeimpuls in aufeinananderfolgenden Ventilzyklen zeitlich nach vorne schiebt, bis die zeitliche Plateauausbildung der Ladespannung ausbleibt. Um die beiden Zeitpunkte einzustellen, regelt die Regelvorrichtung 20 die Zeitpunkte nach folgender Strategie: Zunächst erfolgt das Einstellen des Zeitpunktes der ersten Unterbrechung nach teilweiser Entladung durch die Regelvorrichtung 20, dass die Unterbrechung so spät statt findet, dass die nach Unterbrechung auftretende Stauchung des Piezoaktors P so gering ist, dass der damit einhergehende Ladungsaufbau einen vorgegebenen Wert unterschreitet. Hierdurch wird sichergestellt, dass die Regelvorrichtung 20 das Ventilglied nicht zu einem zu frühen Schließzeitpunkt schließt. Sodann beginnt das Einstellen des Zeitpunktes der erneuten Entladung durch die Regelvorrichtung 20, dass die erneute Entladung so spät stattfindet, dass sich die durch Stauchung aufgebaute Ladung des Piezoaktors P über einen vorgegebenen Zeitintervall nicht ändert. Hierdurch wird ein zeitliches Plateau detektiert, das im nachfolgenden Regelzyklus minimiert wird. Von diesem nicht optimalen Zustand regelt die Regelvorrichtung die Zeitpunkte erneut durch darauf folgendes Verstellen des Zeitpunkts der Unterbrechung nach teilweiser Entladung bis dieser zeitlich so weit nach vorne verschoben ist, dass der Ladungsaufbau einen vorgegeben Wert erreicht oder überschreitet. Erst darauf folgend findet das Verstellen des Zeitpunkts der erneuten Entladung statt, bis dieser so weit nach vorne verschoben ist, dass sich die durch Stauchung aufgebaute Ladung des Piezoaktors innerhalb eines vorgegebenen Zeitintervalls um einen vorgegebenen Betrag ändert, so dass keine zeitliche Plateauausbildung detektiert wird.

Die zur Regelung eingesetzte Regelvorrichtung 20 weist in vorteilhafter Weise eine Vorrichtung auf, die das Aufprallen des Ventilgliedes detektiert, vorzugsweise über die Überwachung der Ladespannung nach Entladung des Piezoaktors P. Wenn ein Aufprallen detektiert wird, wird die Regelvorrichtung 20 zur Einstellung der Entladezeitpunkte aktiviert und wenn kein Aufprallen mehr detektiert wird, dann wird die Regelvorrichtung 20 deaktiviert.

Zur Implementierung der Regelvorrichtung 20 kann ein Mikrocontroller 23 eingesetzt werden oder auch eine Regelelektronik, wobei der Eingang der Regelvorrichtungen die Ladespannung und der Ausgang ein Signal zur Auslösung des Entladevorgangs ist.

## Patentansprüche

1. Verfahren zur Prellunterdrückung eines durch einen Piezoaktor betriebenen Ventilglieds während der Schließphase eines Ventils in einem Verbrennungsmotor aufweisend die folgenden Schritte:
- teilweises Entladen des Piezoaktors, wodurch das Ventilglied noch vor Erreichen des Ventilsitzes gebremst wird,
- Unterbrechen der Entladung des Piezoaktors, wodurch der Piezoaktor durch das Ventilglied gestaucht wird und elektrische Ladung aufbaut,
- erneutes Entladen des Piezoaktors, wobei die Restladung nach teilweisem Entladen und während der Ladungsunterbrechung aufgebaute Ladung zumindest teilweise abgeführt wird, **gekennzeichnet durch**
- Einstellen des Zeitpunktes der Unterbrechung nach teilweiser Entladung **durch** die Regelvorrichtung, dass die Unterbrechung so spät stattfindet, dass die nach Unterbrechung auftretende Stauchung des Piezoaktors so gering ist, dass der damit einhergehende Ladungsaufbau einen vorgegebenen Wert unterschreitet,
- Einstellen des Zeitpunktes der erneuten Entladung **durch** eine Regelvorrichtung, dass die erneute Entladung so spät stattfindet, dass sich die **durch** Stauchung aufgebaute Ladung des Piezoaktors über einen vorgegebenen Zeitintervall nicht ändert,
- darauf folgend Verstellen des Zeitpunkts der Unterbrechung nach teilweiser Entladung bis dieser zeitlich so weit nach vorne verschoben ist, das der Ladungsaufbau einen vorgegeben Wert erreicht oder überschreitet,
- und darauf folgend Verstellen des Zeitpunkts der erneuten Entladung bis dieser so weit nach vorne verschoben ist, das sich die **durch** Stauchung aufgebaute Ladung des Piezoaktors über innerhalb eines vorgegebenen Zeitintervalls um einen vorgegebenen Betrag ändert.

2. Verfahren nach Anspruch 1, wobei der Zyklus aus teilweisem Entladen, Unterbrechen der Entladung und erneutem Entladen mindestens einmal wiederholt wird und dadurch das Ventil beim Schließen stottert.

3. Verfahren nach einem er Ansprüche 1 oder 2, wobei der Zeitpunkt der Unterbrechung und/oder der Zeitpunkt der erneuten Entladung durch die Regelvorrichtung variiert wird.

4. Verfahren nach einem der Ansprüche 1 bis 3, wobei die Ladespannung des Piezoaktors durch die Regelvorrichtung überwacht wird.

5. Verfahren nach einem der Ansprüche 2 bis 4, wobei die Zeitpunkte der Unterbrechung und erneuter Entladung für aufeinander folgende Zyklen beim Stottern nacheinander eingestellt werden.

6. Regelvorrichtung zur Steuerung eines Piezoaktors für ein Ventil in einem Verbrennungsmotor, zur Durchführung eines Verfahrens gemäß einem der Ansprüche 1 bis 4, aufweisend:
- mindestens eine Vorrichtung zur Entladung des Piezoaktors,
- mindestens eine Vorrichtung zur Unterbrechung des Entladevorgangs des Piezoaktors innerhalb eines Entladezyklus, **gekennzeichnet durch**
- mindestens ein variables Zeitglied zur Einstellung eines Zeitpunktes zur Unterbrechung des Entladevorgangs des Piezoaktors,
- mindestens ein variables Zeitglied zur Einstellung eines Zeitpunktes zur erneuten Entladung nach Unterbrechung der Entladung des Piezoaktors,
- mindestens eine Vorrichtung zur Messung der Ladungsspannung des Piezoaktors,
- mindestens eine Vorrichtung zur Speicherung der Messdaten und
- mindestens eine Vorrichtung zur automatischen Variation der Zeitglieder,
- wobei die Vorrichtung zur automatischen Variation der Zeitglieder die Zeitpunkte zur -Unterbrechung des Entladevorgangs und der erneuten Entladung nach Unterbrechung nach dem Verfahren nach Anspruch 5 oder 6 variiert,
- wobei die mindestens eine Vorrichtung zur automatischen Variation der Zeitglieder eine Regelelektronik ist.

7. Regelvorrichtung nach Anspruch 6, wobei die mindestens eine Vorrichtung zur automatischen Variation der Zeitglieder ein Mikrocontroller ist.

8. Regelvorrichtung nach einem der Ansprüche 6 bis 7, welche eine Vorrichtung zur Detektion des Ventilpralls aufweist, welche bei positiver Detektion des Ventilpralls die Vorrichtung zur automatischen Variation der Zeitglieder aktiviert und/oder bei negativer Detektion die Ventilpralls die Vorrichtung zur automatischen Variation der Zeitglieder deaktiviert.

## Claims

1. Method for bounce suppression of a valve element driven by a piezo actuator during the closing phase of a valve in an internal combustion engine, comprising the following steps:
- partial discharging of the piezo actuator, as a result of which the valve element is still braked before the valve seat is reached,
- interruption of the discharging of the piezo actuator, as a result of which the piezo actuator is compressed by the valve element and electric charge is built up,
- renewed discharging of the piezo actuator, wherein the residual charge after partial discharging and the charge which has been built up during the interruption of the charging are at least partially conducted away, **characterized by**
- setting of the time of the interruption after partial discharging by means of the control device in such a way that the interruption takes place so late that the compression of the piezo actuator which occurs after the interruption is so small that the associated build up of charge undershoots a predefined value,
- setting of the time of renewed discharging by means of a control device in such a way that the renewed discharging takes place so late that the charging of the piezo actuator, which is built up as a result of compression, does not change over a predefined time interval,
- subsequent to this, adjustment of the time of the interruption after partial discharging until said time has been moved chronologically forward to such an extent that the build up of charge reaches or exceeds a predefined value,
- and subsequent to this, adjustment of the time of the renewed discharging until said time has been moved so far forward that the charge of the piezo actuator, built up by compression, changes by a predefined value within a predefined time interval.

2. Method according to Claim 1, wherein the cycle of partial discharging, interruption of the discharging and renewed discharging is repeated at least once, and as a result the valve stutters during closing.

3. Method according to one of Claims 1 and 2, wherein the time of interruption and/or the time of renewed discharging are/is varied by means of the control device.

4. Method according to one of Claims 1 to 3, wherein the charging voltage of the piezo actuator is monitored by means of the control device.

5. Method according to one of Claims 2 to 4, wherein the times of interruption and renewed discharging are set successively for successive cycles during the stuttering.

6. Control device for controlling a piezo actuator for a valve in an internal combustion engine, for carrying out a method according to one of Claims 1 to 4, comprising:
- at least one device for discharging the piezo actuator,
- at least one device for interrupting the discharging process of the piezo actuator within a discharging cycle, **characterized by**
- at least one variable timing element for setting a time for the interruption of the discharging process of the piezo actuator,
- at least one variable timing element for setting a time for the renewed discharging after the interruption of the discharging of the piezo actuator,
- at least one device for measuring the charge voltage of the piezo actuator,
- at least one device for storing the measurement data, and
- at least one device for automatically varying the timing elements,
- wherein the device for automatically varying the timing elements varies the times for the interruption of the discharging process and the renewed discharging after interruption according to the method according to Claim 5 or 6, and
- wherein the at least one device for automatically varying the timing elements is an electronic control system.

7. Control device according to Claim 6, wherein the at least one device for automatically varying the timing elements is a microcontroller.

8. Control device according to one of Claims 6 to 7 which has a device for detecting the valve bounce, wherein in the case of positive detection of the valve bounce the device for automatically varying the timing elements is activated, and/or in the case of a negative detection of the valve bounce the device for automatically varying the timing elements is deactivated.

## Revendications

1. Procédé pour atténuer le rebondissement d'un organe de soupape entraîné par un piézoactionneur pendant la phase de fermeture d'une soupape de moteur à combustion interne, le procédé présentant les étapes suivantes :
décharge partielle du piézoactionneur, grâce à quoi l'organe de soupape est freiné avant d'atteindre le siège de soupape,
interruption de la décharge du piézoactionneur, grâce à quoi le piézoactionneur est enfoncé dans l'organe de soupape et une charge électrique s'accumule,
nouvelle décharge du piézoactionneur, la charge résiduelle étant évacuée au moins en partie après la décharge partielle, de même que la charge qui s'est accumulée pendant l'interruption de la charge, **caractérisé par**
le réglage de l'instant de l'interruption après décharge partielle par le dispositif de régulation de telle sorte que l'interruption ait lieu suffisamment tard pour que l'enfoncement du piézoactionneur qui survient après l'interruption soit suffisamment petit pour que la charge qui s'accumule à cette occasion reste inférieure à une valeur prédéterminée,
le réglage de l'instant de la nouvelle décharge par un dispositif de régulation de telle sorte que la nouvelle décharge ait lieu suffisamment tard pour que la charge du piézoactionneur qui s'est accumulée par l'enfoncement ne se modifie pas pendant un intervalle de temps prédéterminé,
ensuite, le déplacement de l'instant de l'interruption après la décharge partielle jusqu'à ce que cette dernière soit avancée suffisamment pour que la charge qui s'accumule atteigne ou dépasse une valeur prédéterminée et
ensuite, le déplacement de l'instant de la nouvelle décharge jusqu'à ce que cette dernière soit avancée suffisamment pour que la charge du piézoactionneur qui s'est accumulée par l'enfoncement se modifie d'une valeur prédéterminée pendant un intervalle de temps prédéterminé.

2. Procédé selon la revendication 1, dans lequel le cycle constitué de la décharge partielle, de l'interruption de la décharge et de la nouvelle décharge est répété au moins une fois et qu'ainsi la soupape hoquète lors de sa fermeture.

3. Procédé selon l'une des revendications 1 ou 2, dans lequel l'instant de l'interruption et/ou l'instant de la nouvelle décharge sont modifiés par le dispositif de régulation.

4. Procédé selon l'une des revendications 1 à 3, dans lequel la tension de charge du piézoactionneur est surveillée par le dispositif de régulation.

5. Procédé selon l'une des revendications 2 à 4, dans lequel l'instant de l'interruption et l'instant de la nouvelle décharge de cycles successifs sont réglés l'un après l'autre lors du hoquet.

6. Dispositif de régulation destiné à commander le piézoactionneur d'une soupape de moteur à combustion interne en vue de mettre en oeuvre un procédé selon l'une des revendications 1 à 4, le dispositif présentant :
au moins un dispositif de décharge du piézoactionneur,
au moins un dispositif d'interruption de l'opération de décharge du piézoactionneur à l'intérieur d'un cycle de décharge,
**caractérisé par**
au moins un organe temporel variable qui permet de régler l'instant de l'interruption de l'opération de décharge du piézoactionneur,
au moins un organe temporel variable qui permet de régler l'instant de la nouvelle décharge après interruption de la décharge du piézoactionneur,
au moins un dispositif de mesure de la tension de charge du piézoactionneur,
au moins un dispositif qui conserve les données de mesure et
au moins un dispositif qui fait varier automatiquement les organes temporels,
le dispositif de variation automatique des organes temporels modifiant les instants d'interruption de l'opération de décharge et de la nouvelle décharge après interruption en recourant au procédé selon les revendications 5 ou 6 et
le ou les dispositifs de variation automatique des organes temporels étant une électronique de régulation.

7. Dispositif de régulation selon la revendication 6, dans lequel le ou les dispositifs de variation automatique des organes temporels sont un contrôleur.

8. Dispositif de régulation selon l'une des revendications 6 et 7, qui présente un dispositif de détection du rebondissement des soupapes qui active le dispositif de variation automatique des organes temporels en cas de détection positive du rebondissement d'une soupape et/ou qui désactive le dispositif de variation automatique des organes temporels en cas de détection négative du rebondissement de la soupape.
